# FASCICULE DE BREVET EUROPEEN

(11) **EP 3 495 229 B1**
(45) Date de publication et mention de la délivrance du brevet: **20.10.2021**
(21) Numéro de dépôt: 18210433.1
(22) Date de dépôt: 05.12.2018
(51) Int. Cl.: B61F 5/52

(54) **BOGIE DE VÉHICULE FERROVIAIRE**
DREHGESTELL EINES SCHIENENFAHRZEUGS
RAILWAY VEHICLE BOGIE

(30) Priorité: 05.12.2017 FR 1761635
(43) Date de publication de la demande: 12.06.2019
(73) Titulaire: ALSTOM Transport Technologies, 93400 Saint-Ouen (FR)
(72) Inventeur: DEGUEURCE, Serge, 71670 Le Breuil (FR); PERREAUT, Julien, 71200 Le Creusot (FR)
(74) Mandataire: Lavoix

(56) Documents cités:
- EP-A1- 1 415 882
- CN-A- 104 401 189
- CN-A- 106 476 841
- FR-A1- 2 914 608

## Description

La présente invention concerne un bogie de véhicule ferroviaire du type comprenant :
- au moins deux longerons s'étendant selon une direction longitudinale entre une première extrémité et une deuxième extrémité,
- au moins une poutre transversale s'étendant selon une direction transversale sensiblement perpendiculaire à la direction longitudinale et reliant les deux longerons l'un à l'autre.

EP 1 415 882 A1, CN 106 476 841 A et CN 104 401 189 A décrivent ce type de bogie.

Il est connu, pour réaliser ce type de bogie, de fixer les différents éléments qui composent le châssis au moyen de soudures, par exemple en soudant les extrémités de la poutre transversale aux extrémités des longerons afin de rendre les pièces solidaires entre elles.

La structure de ce type de bogie, notamment l'accessibilité limitée de certaines zones du châssis, impose un soudage manuel ou semi-automatique des pièces. Ceci a pour effet de rendre la fabrication du châssis complexe et longue.

De plus, la qualité des soudures peut varier d'un châssis à un autre et d'une soudure à une autre sur un même châssis.

L'un des buts de l'invention est de pallier ces inconvénients en proposant un bogie dont la structure du châssis permet l'utilisation d'équipements robotisés afin d'automatiser majoritairement la réalisation des soudures tout en rendant le châssis plus modulaire et en garantissant une qualité de soudure optimale.

A cet effet, l'invention concerne un bogie de véhicule ferroviaire du type précité selon la revendication 1.

Ainsi, le soudage des organes de maintien sur les extrémités des longerons est une opération qui peut facilement être réalisée par des équipements de soudage robotisés. En effet, l'absence de poutre transversale dans l'environnement des zones de soudures facilite l'accès des équipements robotisés.

Selon des modes de réalisation différents, le bogie comprend en outre une ou plusieurs des caractéristiques suivantes, prises isolément ou selon toutes les combinaisons techniquement possible des revendications 2 à 7.

L'invention concerne également un procédé de fabrication d'un bogie de véhicule ferroviaire selon la revendication 8.

D'autres aspects et avantages de l'invention apparaîtront à la lecture de la description qui suit, donnée à titre d'exemple et faite en référence aux dessins annexés parmi lesquels :
- la figure 1 est une représentation schématique d'un châssis d'un bogie selon l'invention ;
- la figure 2 est une représentation schématique partiellement en éclaté d'une extrémité d'un longeron de la figure 1 ;
- la figure 3 est une représentation schématique d'une variante d'un organe de maintien ; et
- la figure 4 est une représentation d'une traverse centrale du bogie de la figure 1.

Dans la description qui suit, le terme « longitudinal » est défini par rapport à la direction selon laquelle circule le véhicule ferroviaire auquel appartient le bogie, c'est-à-dire la direction dans laquelle s'étendent les rails sur lesquels circule le véhicule.

Le terme « transversal » est défini par rapport à une direction sensiblement perpendiculaire à la direction longitudinale, c'est-à-dire la direction selon laquelle les rails sont écartés l'un de l'autre.

Un châssis 1 d'un bogie pour véhicule ferroviaire est représenté sur la figure 1.

Le châssis 1 comprend deux longerons 3 s'étendant chacun selon une direction longitudinale entre une première extrémité 5 et une deuxième extrémité 7 et deux poutres transversales 9A s'étendant selon une direction transversale et reliant les deux longerons 3 l'un à l'autre.

En variante, le châssis 1 comprend plus de deux longerons 3 et/ou plus ou moins de poutres transversales 9A.

Chaque longeron 3 comprend deux flancs 11, une partie haute 13 et une partie basse 15. La partie haute 13 et la partie basse 15 relient les deux flancs 11 entre eux, de sorte que le longeron présente une section fermée sensiblement rectangulaire.

Typiquement, la projection de la première extrémité 5 et/ou de la deuxième extrémité 7 de chacun des longerons 3 dans un plan longitudinal a un profil continu et la pente dudit profil varie également continûment.

Autrement dit, la projection de la première extrémité 5 et/ou de la deuxième extrémité 7 de chacun des longerons 3 dans un plan longitudinal a un profil dépourvu d'angles vifs.

La projection de la première extrémité 5 et/ou de la deuxième extrémité 7 de chacun des longerons 3 dans un plan longitudinal a typiquement un profil correspondant à un arc géométrique de classe C1. Le profil est continu et la dérivée dudit profil est également continue.

Par exemple, le profil est un demi-cercle.

Les flancs 11 de chaque longeron 3 sont par exemple en tôle d'épaisseur comprise entre 6 mm et 16 mm. On entend par tôle une fine feuille de métal, par exemple de l'acier, obtenue par laminage.

La tôle formant les flancs 11 de chaque longeron 3 est non pliée et sensiblement plane. La tôle de chacun des flancs 11 est typiquement découpée dans une tôle de plus grande dimension.

La partie haute 13 et la partie basse 15 de chacun des longerons 3 sont par exemple formées d'une pluralité de tôles fixées entre elles.

En variante, la partie haute 13 et la partie basse 15 sont formées d'une unique tôle pliée, typiquement découpée dans une tôle de plus grande dimension.

La partie haute 13 et la partie basse 15 sont par exemple formées d'une tôle similaire à celle utilisée pour la fabrication des flancs 11.

Au niveau de chaque extrémité 5, 7 de chacun des longerons 3, les deux flancs 11 s'étendent au-delà de la partie haute 13 et de la partie basse 15 selon la direction longitudinale.

Autrement dit, l'extrémité de chacun des flancs 11 s'étend en saillie par rapport à la partie haute 13 et à la partie basse 15 de chacun des longerons 3.

Dans le mode de réalisation représenté sur la figure 1, le châssis 1 comporte quatre organes de maintien 17A soudés respectivement à chaque extrémité 5, 7 de chacun des longerons 3.

Chaque organe de maintien 17A comprend une première portion de liaison 23 orientée vers l'extrémité 5, 7 du longeron 3 et destinée à être fixée à l'extrémité 5, 7 du longeron 3.

Chaque organe de maintien 17A comprend une deuxième portion de liaison 25A orientée vers l'extérieur de l'extrémité 5, 7 du longeron 3 et destinée à être fixée à la poutre transversale 9A.

L'organe de maintien 17A enserre l'extrémité 5, 7 du longeron 3.

La première portion de liaison 23 comprend une partie supérieure 19 et une partie inférieure 21.

La projection de la première portion de liaison 23 dans un plan longitudinal a typiquement une forme en « C » orientée vers l'extrémité 5, 7 du longeron 3.

Typiquement, la première portion de liaison 23 a une forme complémentaire de l'extrémité 5, 7 du longeron 3.

La partie supérieure 19 et la partie inférieure 21 de la première portion de liaison 23 s'étendent respectivement dans un plan défini par la partie haute 13 de l'extrémité 5, 7 du longeron 3 et dans un plan défini par la partie basse 15 de l'extrémité 5, 7 du longeron 3. Plus particulièrement, la partie supérieure 19 s'étend dans la continuité de la partie haute 13 et la partie inférieure 21 s'étend dans la continuité de la partie basse 15.

La partie supérieure 19 et la partie inférieure 21 de la première portion de liaison 23 sont soudées respectivement à la partie haute 13 et à la partie basse 15 de l'extrémité 5, 7 du longeron 3 au moyen d'une soudure bout en bout rectiligne.

La soudure est réalisée au moyen d'équipements robotisés.

La soudure est par exemple réalisée sur bords chanfreinés. Le chanfrein est par exemple en V, en U ou en X.

En variante, la soudure est réalisée sur bords droits.

Par ailleurs, l'organe de maintien 17A est soudé à l'extrémité 5, 7 du longeron 3 au moyen d'une soudure d'angle circulaire.

La deuxième portion de liaison 25A comprend une partie supérieure 29A et une partie inférieure 31A.

Selon un premier mode de réalisation présenté sur les figures 1 et 2, la deuxième portion de liaison 25A de l'organe de maintien 17A a une forme en « C » orientée vers l'extérieur du longeron 3. La deuxième portion de liaison 25A comprend alors un évidement 33 destiné à recevoir la poutre transversale 9A.

La partie supérieure 29A et la partie inférieure 31A de la deuxième portion de liaison 25A définissent une pluralité d'orifices 35A de réception des vis de fixation (non représentées). Les vis de fixation permettent ainsi de fixer la poutre transversale 9A par boulonnage à l'organe de maintien 17A.

La figure 3 présente une variante de réalisation de l'organe de maintien 17B. La première portion de liaison 23 est identique à celle de l'organe de maintien 17A décrite précédemment.

La deuxième portion de liaison 25B de l'organe de maintien 17B comprend un plateau de fixation 37 qui s'étend dans la direction transversale.

Le plateau de fixation 37 est par exemple de forme sensiblement rectangulaire.

Le plateau de fixation 37 définit une pluralité d'orifices 35B de réception des vis de fixation.

Par exemple, le plateau de fixation 37 définit quatre orifices 35B de fixation de la poutre transversale 9B localisés dans les coins du plateau de fixation 37.

Chaque poutre transversale 9A, 9B comprend une première extrémité 39A, 39B et une deuxième extrémité 41A, 41B.

La poutre transversale 9A est par exemple un tube cylindrique.

Chaque première extrémité 39A, 39B et deuxième extrémité 41A, 41B de la poutre transversale 9A, 9B définissent une pluralité d'orifices 43A, 43B destinés à recevoir les vis de fixations.

Les orifices 43A, 43B sont respectivement alignés avec les orifices 35A des parties supérieure 29A et inférieure 31A de la deuxième portion de liaison 25A de l'organe de maintien 17A et avec les orifices 35B du plateau de fixation 37 de l'organe de maintien 17B.

Comme visible sur la figure 1, le châssis 1 du bogie selon l'invention comporte en outre une traverse centrale 45 s'étendant dans la direction transversale reliant les deux longerons 3 l'un à l'autre dans une zone s'étendant entre la première extrémité 5 et la deuxième extrémité 7 des longerons 3, par exemple sensiblement au centre des longerons 3 selon la direction longitudinale.

La traverse centrale 45 comprend une partie haute 47, une partie basse 49 et deux flancs 51. La partie haute 47 et la partie basse 49 relient les deux flancs 51.

Avantageusement, au moins un flanc 51 est formé d'une unique tôle découpée sensiblement plane et non pliée.

Typiquement, le flanc 51 est soudé à la partie basse 49 de la traverse centrale 45 au moyen d'une soudure rectiligne.

Typiquement, le flanc 51 est soudé à la partie basse 49 de la traverse centrale 45 au moyen d'une soudure entièrement pénétrée des deux côtés du flanc 51.

Le flanc 51 est par exemple soudé à la partie haute 47 au moyen d'une soudure d'angle à l'extérieur de la traverse centrale 45. Avantageusement, les soudures sont réalisées au moyen d'équipements robotisés.

Le châssis 1 du bogie selon l'invention peut comporter en outre une attache 53 de bielle.

Par exemple l'attache 53 de bielle est destinée à fixer une bielle de réducteur.

Il est entendu par les termes « bielle de réducteur», une bielle qui reprend la réaction due au couple de la transmission.

En variante, l'attache 53 de bielle est destinée à fixer un support du nez de chute du réducteur en cas de défaillance de la liaison avec la bielle et la traverse centrale 45.

Comme visible sur la figure 4, la partie haute 47 et la partie basse 49 de la traverse centrale 45 comprennent respectivement une portion en saillie supérieure 55 et une portion en saillie inférieure 57 orientées vers l'extérieur de la traverse centrale 45.

La portion en saillie supérieure 55 et la portion en saillie inférieure 57 sont par exemple respectivement venues de matière avec la partie haute 47 et la partie basse 49 de la traverse centrale 45.

Chaque portion en saillie 55, 57 s'étend par exemple selon la direction transversale, le long de la traverse centrale 45 comme visible sur la figure 4.

Un procédé de fabrication d'un bogie comprenant un châssis 1 selon l'invention va maintenant être décrit.

Le procédé de fabrication comprend initialement une étape de fourniture d'au moins deux longerons 3 s'étendant selon une direction longitudinale. Chaque longeron 3 est formé par l'assemblage de deux flancs 11, d'une partie haute 13 et d'une partie basse 15. Les flancs 11, la partie haute 13 et la partie basse 15 sont par exemple obtenus par découpage de tôles de grandes dimensions.

Le procédé comporte ensuite une étape de fourniture d'au moins une poutre transversale 9A, 9B s'étendant selon une direction transversale sensiblement perpendiculaire à la direction longitudinale. La poutre transversale 9A est par exemple un tube cylindrique.

Le procédé comprend également une étape de fourniture d'au moins deux organes de maintien 17A, 17B.

Les organes de maintien 17A, 17B sont alors assemblés par soudage aux extrémités 5, 7 de chacun des longerons 3. Le soudage est réalisé au moyen d'équipements robotisés.

Le procédé comprend alors une étape de fixation de la poutre transversale 9A, 9B par boulonnage sur chacun des organes de maintien 17A, 17B.

En variante, le procédé peut comprendre une étape de fourniture d'un flanc 51 de traverse centrale 45, le flanc 51 étant formé d'une unique tôle découpée sensiblement plane et non pliée. Le flanc 51 est alors fixé au moyen d'une soudure rectiligne à une partie basse 49 de la traverse centrale 45. Le soudage est alors réalisé au moyen d'équipements robotisés.

En variante encore, le procédé comprend une étape de fourniture d'une attache 53 de bielle de réducteur et une étape de fixation par soudage de ladite attache 53 de bielle sur une portion en saillie 55, 57 d'au moins l'une des parties haute 47 et basse 49 de la traverse centrale 45. Le soudage est alors réalisé au moyen d'équipements robotisés.

Ainsi, la structure du châssis 1 du bogie selon l'invention permet de faciliter l'emploi d'équipements robotisés pour la réalisation des soudures, notamment en permettant aux équipements d'accéder plus facilement aux zones de fixation sur le châssis 1.

Grâce à l'automatisation des soudures, la fabrication du châssis 1 est facilitée et le temps de fabrication est diminué. La qualité des soudures est également améliorée.

## Revendications

1. Bogie de véhicule ferroviaire comprenant un châssis (1), le châssis (1) comprenant :
- au moins deux longerons (3) s'étendant selon une direction longitudinale entre une première extrémité (5) et une deuxième extrémité (7),
- au moins une poutre transversale (9A, 9B) s'étendant selon une direction transversale sensiblement perpendiculaire à la direction longitudinale et reliant les deux longerons (3) l'un à l'autre,
le châssis comprenant au moins deux organes de maintien (17A, 17B) soudés respectivement à la première extrémité (5) de chacun des longerons (3),
**caractérisé en ce que** la poutre transversale (9A, 9B) est fixée par boulonnage sur chacun des organes de maintien (17A, 17B), l'organe de maintien (17A, 17B) enserrant la première extrémité (5) du longeron (3) et étant soudé à ladite extrémité (5) du longeron (3) au moyen d'une soudure d'angle circulaire .

2. Bogie de véhicule ferroviaire selon la revendication 1, dans lequel chaque longeron (3) comprend deux flancs (11), une partie haute (13) et une partie basse (15), la partie haute (13) et la partie basse (15) reliant les deux flancs (11), l'organe de maintien (17A, 17B) comprenant une partie supérieure (19) et une partie inférieure (21), ladite partie supérieure (19) et ladite partie inférieure (21) s'étendant respectivement dans un plan défini par la partie haute (13) de l'extrémité (5) du longeron (3) et dans un plan défini par la partie basse (15) de l'extrémité (5) du longeron (3).

3. Bogie de véhicule ferroviaire selon la revendication 2, dans lequel l'organe de maintien (17A, 17B) est soudé à l'extrémité (5) du longeron (3) au moyen d'une première soudure bout à bout entre la partie supérieure (19) de l'organe de maintien (17A, 17B) et la partie haute (13) de l'extrémité (5) du longeron (3) et d'une deuxième soudure bout à bout entre la partie inférieure (21) de l'organe de maintien (17A, 17B) et la partie basse (15) du longeron (3).

4. Bogie de véhicule ferroviaire selon l'une quelconque des revendications précédentes, dans lequel la projection de l'extrémité (5) du longeron (3) dans le plan longitudinal présente un profil continu, ledit profil présentant une pente variant continûment.

5. -Bogie de véhicule ferroviaire selon l'une quelconque des revendications précédentes, dans lequel le châssis (1) comporte en outre au moins une traverse centrale (45), s'étendant dans la direction transversale, reliant les deux longerons (3) l'un à l'autre dans une zone s'étendant entre la première extrémité (5) et la deuxième extrémité (7) des longerons (3), la traverse centrale (45) comprenant une partie haute (47), une partie basse (49), deux flancs (51), la partie haute (47) et la partie basse (49) reliant les deux flancs (51), au moins un flanc (51) étant formé d'une unique tôle découpée sensiblement plane et non pliée.

6. Bogie de véhicule ferroviaire selon la revendication 5, dans lequel le flanc (51) de la traverse centrale (45) est soudé à la partie basse (49) de la traverse centrale (45) au moyen d'une soudure rectiligne.

7. -Bogie de véhicule ferroviaire selon l'une quelconque des revendications précédente, dans lequel le châssis (1) comporte :
- au moins une traverse centrale (45) s'étendant dans la direction transversale, reliant les deux longerons (3) l'un à l'autre dans une zone s'étendant entre la première extrémité (5) et la deuxième extrémité (7) des longerons (3), la traverse centrale (45) comprenant une partie haute (47), une partie basse (49), deux flancs (51), la partie haute (47) et la partie basse (49) reliant les deux flancs (51), au moins l'une des parties haute (47) et basse (49) de la traverse centrale (45) comportant une portion en saillie (55, 57) selon sensiblement la direction longitudinale,
- une attache (53) de bielle, par exemple destiné à fixer une bielle de réducteur, ladite attache (53) étant soudée sur la portion en saillie (55, 57) d'au moins l'une des parties haute (47) et basse (49) de la traverse centrale (45).

8. Procédé de fabrication d'un bogie de véhicule ferroviaire comprenant un châssis (1) selon l'une quelconque des revendications 1 à 7, le procédé comprenant les étapes suivantes :
- fourniture d'au moins deux longerons (3) s'étendant selon une direction longitudinale, chaque longeron (3) comportant deux flancs (11), une partie haute (13) et une partie basse (15), la partie haute (13) et la partie basse (15) reliant les deux flancs (11),
- fourniture d'au moins une poutre transversale (9A, 9B) s'étendant selon une direction transversale sensiblement perpendiculaire à la direction longitudinale,
- fourniture d'au moins deux organes de maintien (17A, 17B),
- assemblage par soudage au moyen d'une soudure d'angle circulaire des organes de maintien (17A, 17B) à une première extrémité (5) de chacun des longerons (3), l'organe de maintien (17A, 17B) enserrant la première extrémité (5) du longeron (3),
- fixation de la poutre transversale (9A, 9B) par boulonnage sur chacun des organes de maintien (17A, 17B).

## Patentansprüche

1. Schienenfahrzeug-Drehgestell mit einem Chassis (1), wobei das Chassis (1) aufweist:
- wenigstens zwei Längsträger (3), die sich entlang einer Längsrichtung zwischen einem ersten Ende (5) und einem zweiten Ende (7) erstrecken,
- wenigstens ein Querträger (9A, 9B), der sich entlang einer Querrichtung im Wesentlichen senkrecht zu der Längsrichtung erstreckt und die beiden Längsträger (3) miteinander verbindet,
wobei das Chassis wenigstens zwei Halteorgane (17A, 17B) aufweist, die jeweils zugeordnet an das erste Ende (5) jedes der Längsträger (3) geschweißt sind,
**dadurch gekennzeichnet, dass**
der Querträger (9A, 9B) mittels Bolzenverbindung an jedem der Halteorgane (17A, 17B) befestigt ist, wobei das Halteorgan (17A, 17B) das erste Ende (5) des Längsträgers (3) umspannt und an das besagte Ende (5) des Längsträgers geschweißt ist mittels einer Rundkehlnaht.

2. Schienenfahrzeug-Drehgestell gemäß Anspruch 1, wobei jeder Längsträger (3) zwei Flanken (11), einen Oberteil (13) und einen Unterteil (15) aufweist, wobei der Oberteil (13) und der Unterteil (15) die beiden Flanken (11) verbinden, wobei das Halteorgan (17A, 17B) einen oberen Teil (19) und einen unteren Teil (21) aufweist, wobei der obere Teil (19) und der untere Teil (21) sich jeweils zugeordnet erstrecken in einer Ebene, die definiert ist von dem Oberteil (13) des Endes (5) des Längsträgers (3), und in einer Ebene, die definiert ist von dem Unterteil (15) des Endes (5) des Längsträgers (3).

3. Schienenfahrzeug-Drehgestell gemäß Anspruch 2, wobei das Halteorgan (17A, 17B) an das Ende (5) des Längsträgers (3) geschweißt ist mittels einer ersten Stumpfstoßschweißnaht zwischen dem oberen Teil (19) des Halteorgans (17A, 17B) und dem Oberteil (13) des Endes (5) des Längsträgers (3) und einer zweiten Stumpfstoßschweißnaht zwischen dem unteren Teil (21) des Halteorgans (17A, 17B) und dem Unterteil (15) des Längsträgers (3).

4. Schienenfahrzeug-Drehgestell gemäß irgendeinem der vorhergehenden Ansprüche, wobei die Projektion des Endes (5) des Längsträgers (3) auf die Längsebene ein kontinuierliches Profil hat, wobei das besagte Profil eine kontinuierlich variierende Neigung hat.

5. Schienenfahrzeug-Drehgestell gemäß irgendeinem der vorhergehenden Ansprüche, wobei das Chassis (1) ferner wenigstens eine zentrale Traverse (45) aufweist, die sich in der Querrichtung erstreckt und die beiden Längsträger (3) miteinander verbindet in einem Bereich, der sich zwischen dem ersten Ende (5) und dem zweiten Ende (7) der Längsträger (3) erstreckt, wobei die zentrale Traverse (45) einen Oberteil (47), einen Unterteil (49) und zwei Flanken (51) aufweist, wobei der Oberteil (47) und der Unterteil (49) die beiden Flanken (51) verbindet, wobei wenigstens eine Flanke (51) von einem einzigen zugeschnittenen Blech gebildet ist, das im Wesentlichen plan und nicht gefaltet ist.

6. Schienenfahrzeug-Drehgestell gemäß Anspruch 5, wobei die Flanke (51) der zentralen Traverse (45) an den Unterteil (49) der zentralen Traverse (45) geschweißt ist mittels einer geradlinigen Schweißnaht.

7. Schienenfahrzeug-Drehgestell gemäß irgendeinem der vorhergehenden Ansprüche, wobei das Chassis (1) aufweist:
- wenigstens eine zentrale Traverse (45), die sich in der Querrichtung erstreckt und die beiden Längsträger (3) miteinander verbindet in einem Bereich, der sich zwischen dem ersten Ende (5) und dem zweiten Ende (7) der Längsträger (3) erstreckt, wobei die zentrale Traverse (45) einen Oberteil (47), einen Unterteil (49) und zwei Flanken (51) aufweist, wobei der Oberteil (47) und der Unterteil (49) die beiden Flanken (51) verbindet, wobei wenigstens eines von dem Oberteil (47) und dem Unterteil (49) der zentralen Traverse (45) einen Abschnitt (55, 57) aufweist, der im Wesentlichen entlang der Längsrichtung vorsteht,
- einen Koppelglied-Anbringer (53), der z.B. dazu bestimmt ist, ein Reduzier-Koppelglied anzubringen, wobei der Anbringer (53) an den vorstehenden Abschnitt (53) von wenigstens einem von dem Oberteil (47) und dem Unterteil (4) der zentralen Traverse (45) geschweißt ist.

8. Verfahren zur Herstellung eines Schienenfahrzeug-Drehgestells mit einem Chassis (1) gemäß irgendeinem der Ansprüche 1 bis 7, wobei das Verfahren die folgenden Schritte aufweist:
- Bereitstellen wenigstens zweier Längsträger (3), die sich entlang einer Längsrichtung erstrecken, wobei jeder Längsträger (3) zwei Flanken (11), einen Oberteil (13) und einen Unterteil (15) aufweist, wobei der Oberteil (13) und der Unterteil (15) die beiden Flanken (11) verbinden,
- Bereitstellen wenigstens eines Querträgers (9A, 9B), der sich entlang einer Querrichtung im Wesentlichen senkrecht zu der Längsrichtung erstreckt,
- Bereitstellen wenigstens zweier Halterorgane (17A, 17B),
- Zusammenbauen durch Schweißen mittels einer Rundkehlnaht der Halteorgane (17A, 17B) an ein erstes Ende (5) jedes der Längsträger (2), wobei das Halteorgan (17A, 17B) das erste Ende (5) des Längsträgers (3) umspannt,
- Befestigen des Querträgers (9A, 9B) mittels Bolzenverbindung an jedem der Halteorgane (17A, 17B).

## Claims

1. Railway vehicle bogie comprising a chassis (1), wherein the chassis (1) comprises:
- at least two longitudinal beams (3) extending in a longitudinal direction between a first end (5) and a second end (7),
- at least one transversal beam (9A, 9B) extending in a transverse direction that is perpendicular to the longitudinal direction, and connecting the two longitudinal beams (3) to each other,
the chassis comprising at least two holding members (17A, 17B) respectively welded to the first end (5) of each of the longitudinal beams (3), **characterized in that** the transversal beam (9A, 9B) is fixed by bolting on each of the holding members (17A, 17B), the holding member (17A, 17B) surrounding the first end (5) of the longitudinal beam (3) and being welded to said end (5) of the longitudinal beam (3) by means of a circular angle weld.

2. Railway vehicle bogie according to claim 1, wherein each longitudinal beam (3) comprises two flanks (11), an upper portion (13) and a lower portion (15), wherein the upper portion (13) and the lower portion (15) connect the two flanks (11), and wherein the holding member (17A, 17B) comprises an upper portion (19) and a lower portion (21), and wherein the upper portion (19) and the lower portion (21) extend respectively in a plane defined by the upper portion (13) of the end (5) of the longitudinal beam (3), and in a plane defined by the lower portion (15) of the end (5) of the longitudinal beam (3).

3. Railway vehicle bogie according to claim 2, wherein the holding member (17A, 17B) is welded to the end (5) of the longitudinal beam (3) by means of a first butt weld between the upper portion (19) of the holding member (17A, 17B), while the upper portion (13) of the end (5) of the longitudinal beam (3) has a second butt weld between the lower portion (21) of the holding member (17A, 17B) and the lower portion (15) of the longitudinal beam (3).

4. Railway vehicle bogie according to any one of preceding claims, wherein the projection of the end (5) of the longitudinal beam (3) in the longitudinal plane has a continuous profile, while the profile has a continuously varying slope.

5. Railway vehicle bogie according to any one of preceding claims, wherein the chassis (1) further comprises at least one central transversal beam (45), extending in the transverse direction and connecting the two longitudinal beams (3) to one another in an area extending between the first end (5) and the second end (7) of the longitudinal beams (3), wherein the central beam (45) comprises an upper portion (47), a lower portion (49), two flanks (51), and wherein the upper portion (47) and the lower portion (49) connect the two flanks (51), wherein at least one flank (51) is formed from a single cut metal sheet that is flat and not bent.

6. Railway vehicle bogie according to claim 5, wherein the flank (51) of the central transversal beam (45) is welded to the lower portion (49) of the central transversal beam (45) by means of a straight weld.

7. Railway vehicle bogie according to any one of preceding claims, wherein the chassis (1) comprises:
- at least one central transversal beam (45) extending in the transverse direction, and connecting the two longitudinal beams (3) to one another in an area extending between the first end (5) and the second end (7) of the longitudinal beams (3), and wherein the central transversal beam (45) comprises an upper portion (47), a lower portion (49), two flanks (51), wherein the upper portion (47) and the lower portion (49) connect the two flanks (51), wherein at least one of the upper (47) and lower (49) portions of the central beam (45) comprises a protruding part (55, 57) in the longitudinal direction,
- a connecting rod (53), for example for fixing a reduction rod, wherein the connecting rod (53) is welded to the projecting part (55, 57) of at least one of the upper portions (47) and lower portions (49) of the central transversal beam (45).

8. Method of manufacturing a bogie of a railway vehicle comprising a chassis (1) according to any one of claims 1 to 7, wherein the method comprises the following steps:
- providing at least two longitudinal beams (3) extending in a longitudinal direction, wherein each longitudinal beam (3) has two flanks (11), an upper portion (13) and a lower portion (15), the upper portion (13) and the lower portion (15) connecting the two flanks (11),
- providing at least one transversal beam (9A, 9B) extending in a transverse direction that is perpendicular to the longitudinal direction,
- providing at least two holding members (17A, 17B),
- welding assembly of the holding members (17A, 17B) by means of a circular angle weld at a first end (5) of each of the longitudinal beams (3), the holding member (17A, 17B) surrounding the first end (5) of the longitudinal beam (3),
- fixing the transversal beam (9A, 9B) by bolting on each of the holding members (17A, 17B).
